# EUROPÄISCHE PATENTSCHRIFT

(11) **EP 1 116 672 B1**
(45) Veröffentlichungstag und Bekanntmachung des Hinweises auf die Patenterteilung: **24.03.2004**
(21) Anmeldenummer: 00124699.0
(22) Anmeldetag: 11.11.2000
(51) Int. Cl.: B65F 1/16

(54) **Behälter, insbesondere Mülltonne, mit einem geräuschgedämpften Deckel**
Container, particularly refuse receptacle, with sound-dampened lid
Récipient, notamment poubelle, avec couvercle silencieux

(30) Priorität: 14.01.2000 DE 10001247
(43) Veröffentlichungstag der Anmeldung: 18.07.2001
(73) Patentinhaber: Fritz Schäfer Gesellschaft mit beschränkter Haftung, D-57290 Neunkirchen (DE)
(72) Erfinder: Schäfer, Gerhard, 57290 Neunkirchen (DE)
(74) Vertreter: Valentin, Ekkehard, Dipl.-Ing.

(56) Entgegenhaltungen:
- DE-A- 19 811 991

## Beschreibung

Die Erfindung betrifft einen Behälter, insbesondere Mülltonne, der einen über Dekkelangeln an einer Scharnierung des Behälterkorpus angelenkten, auf- und zuschwenkbaren geräuschgedämpften Deckel aufweist.

Solche mit einem Deckel verschließbare, gegebenenfalls auf Rädern verfahrbare Behälter (Tonne, Eimer oder dergleichen Hohlbehälter) besitzen in an sich bekannter Weise einen rechteckigen, quadratischen oder zylindrischen Querschnitt. Bei einem aus der DE-OS 35 17 723 bekannten Müllbehälter aus Blech oder Kunststoff sind zur Vermeidung der knallenden Geräusche beim Auf- oder Zuklappen des Deckels sowie der Schlaggeräusche, die beim Entleeren und Rütteln des Behälters an den Berührungsstellen zwischen dem Behälterkorpus und der HubKippeinrichtung eines Müllfahrzeuges entstehen, geräuschdämpfende, gummiartige Pufferelemente an beliebigen Berührungs- und Näherungsstellen zwischen dem Deckel und dem Behälterkorpus angeordnet.

Zur Geräuschdämpfung des zuklappenden Deckels ist dieser mit in speziellen Aufnahmeprofilen angeordneten, in Klapprichtung vorspringenden Gummileisten versehen, die auf die komplementären Flächen des Behälterkorpus auftreffen; alternativ befinden sich in der Auftreffzone des Deckels in den Behälterkorpus eingesetzte Gummiprofile. Außerdem werden zur geräuschdämpfenden Abbremsung der Deckelbewegung am Deckel und/oder am Behälterkorpus angeformte Rippen vorgeschlagen, die ineinander eingleiten oder aufeinandergleiten. Die bekannten Dämpfungen erfordern einerseits einen großen Aufwand und andererseits hat sich herausgestellt, daß die damit erreichte Dämpfung nicht ausreichend ist.

Ein Behälter, insbesondere eine Mülltonne, der eingangs genannten Art ist durch die DE 198 11 991 A1 bekanntgeworden. Zur Rückschlagdämpfung ist dort seitlich innen an zumindest einer Deckelangel ein Kunststoffnocken angespritzt und so vorgesehen, daß er in Flucht mit einer Abstützungsrippe liegt, die sich parallel zur Deckelangel erstreckt. Es muß eine exakte Lagezuordnung vorgenommen werden, um zu gewährleisten, daß der Nocken auf die Abstützungsrippe auftrifft und den Deckel dämpft.

Der Erfindung liegt daher die Aufgabe zugrunde, für einen Behälter, insbesondere eine Mülltonne, der eingangs genannten Art auf einfache Weise eine wirkungsvolle Geräuschdämpfung beim Aufschwenken des Deckels zu erreichen.

Diese Aufgabe wird erfindungsgemäß dadurch gelöst, daß die Deckelangeln an ihrer außenliegenden, in Aufschwenkrichtung dem Behälterkorpus zugewandten Schmalseite mit einer Erhöhung ausgebildet sind, der am Behälterkorpus eine Anschlagfläche zugeordnet ist. Es lassen sich durch diese Maßnahme einer in den Deckelangeln integrierten, bei einem aus Kunststoff durch Spritzgießen hergestellten Behälter vorzugsweise sogleich mit angespritzten Erhöhung überraschend mehrere Vorteile gleichzeitig erreichen. Die beim Aufklappen des Deckels in Aufschwenkrichtung voreilenden Erhöhungen treffen frühzeitig auf die Anschlagfläche, vorzugsweise die bei diesen Behältern stets vorhandene Behälterschürze, auf. Der Deckelöffnungsweg wird so begrenzt, daß der Deckel erst gar nicht an den Behälterkorpus an- bzw. aufschlagen kann, womit die ansonsten typischen, vor allem bei schwereren Deckeln besonders lästigen Geräusche vermieden sind. Durch die Erhöhung, die nach einer Ausgestaltung der Erfindung höckerartig ausgebildet ist und bei den Behälterkorpus verschließenden Deckel unterhalb der Deckelebene liegen kann, wird in jedem Falle stets eine ausreichende Begrenzung des Deckelrückschlagweges dergestalt erreicht, daß der Deckel den Behälterkorpus nicht berühren kann.

Aufgrund der Erhöhung der Deckelangeln läßt sich zudem eine zusätzliche versteifende Wirkung erreichen, die einem Überdehnen des Deckels beim Auftreffen auf die Anschlagfläche entgegenwirkt. Trotz der beim Anklappen voreilenden, ein Anschlagen des Deckels an den Behälterkorpus verhindernen Erhöhungen läßt sich ein maximaler Öffnungs-Winkel erreichen, der sicherstellt, daß die Einfüllöffnung des Behälters bei aufgeschwenktem Deckel ebenso völlig frei liegt, wie bei einem keine solche Rückschlagdämpfung durch Erhöhung der Deckelangeln aufweisenden, herkömmlichen Behälter. Die spezielle Konstruktion mit Erhöhung der Deckelangeln führt weiterhin auch deshalb zu einer äußerst optimierten Rückschlagdämpfung, weil eine gewisse Neigung zur seitlichen Verbiegung der Dekkelangeln im Bereich des Anschlagpunktes festgestellt werden konnte. Dieses zwar nur sehr geringe Phänomen bewirkt jedoch eine zusätzliche Dämpfung durch die minimale Federwirkung aufgrund der sich verbiegenden Deckelangeln.

Die erfindungsgemäße Rückschlagdämpfung läßt sich alleine durch eine Änderung am Deckel, d.h. den Erhöhungen der Deckelangeln verwirklichen, so daß es unerheblich ist, welcher Korpus benutzt wird, was in einfacher Weise eine Nachrüstung vorhandener Behälter ermöglicht. Die Deckelrückschlagwirkung kann daher durch individuelle Anpassung ausschließlich der Deckelangeln an die jeweiligen Bedürfnisse, z.B. aufgrund von Zusatzteilen oder höheren Wanddicken schwerere Deckel, vorgenommen werden, ohne hierzu am Behälterkorpus etwas ändern zu müssen. Es liegt damit eine hohe Wirtschaftlichkeit vor.

Weitere Einzelheiten und Vorteile der Erfindung ergeben sich aus den Ansprüchen und der nachfolgenden Beschreibung, in der ein Ausführungsbeispiel des Gegenstandes der Erfindung näher erläutert ist. Es zeigen:
- Fig. 1: eine Gesamtansicht eines Müllbehälters mit einem herkömmlichen Deckel, einmal mit geschlossenem Deckel und zum anderen mit aufgeschwenktem Deckel gezeigt;
- Fig. 2: eine der Fig. 1 entsprechende Behälter-Darstellung, demgegenüber allerdings mit einem Deckel, dessen Deckelangeln mit Erhöhungen ausgebildet sind;
- Fig. 3: als Einzelheit des Behälters nach Fig. 2 eine im Schnitt dargestellte Teilansicht des Deckels im Bereich einer Deckelangel; und
- Fig. 4: eine ungeschnittene Teilansicht des Deckels nach Fig. 3

Ein in den Fig. 1 und 2 nur teilweise dargestellter Müllbehälter 1 besteht aus einem den Müll aufnehmenden Behälterkorpus 2, der an seinem oberen Ende mit einer umlaufenden Schürze 3 versehen ist, und einem über Deckelangeln 4 (Fig. 1) bzw. 5 (Fig. 2) an Behälterangeln 6 angelenkten bzw. -scharnierten, auf- und zuklappbaren Deckel 7. Aus Gründen der einfacheren zeichnerischen Darstellung sind in den Fig. 1 und 2 die Behälter 1 jeweils mit zugeklapptem und geöffnetem Deckel 7 dargestellt.

Der Behälter 1 gemäß Fig. 1 besitzt einen Deckel 7 der herkömmlichen, üblichen und gebräuchlichen Art. Beim Öffnen des Behälters 1 schlägt dieser Deckel 7 - wie in Fig. 1 gezeigt - vollflächig auf den Behälterkorpus 2 auf, was mit einer großen Geräuschentwicklung verbunden ist. Hingegen steht der gemäß Fig. 2 geöffnete und dabei den Öffnungsquerschnitt des Behälterkorpus 2 uneingeschränkt freigebende Deckel 7 von dem Behälterkorpus 2 ab, d.h. beim Aufschwenken trifft dieser Deckel nicht auf den Behälterkorpus 2 auf und verursacht somit beim Öffnen in Aufschwenkrichtung 8 keine Geräusche. Dies wird dadurch erreicht, daß die Deckelangeln 5 im Gegensatz zu der Ausführung der Deckelangeln 4 nach Fig. 1 mit einer höckerartigen Erhöhung 9 (vgl. auch die Fig. 3 und 4) ausgebildet sind.

Beim Aufklappen des Deckels 7 in Aufschwenkrichtung 8 trifft die - in der Schließstellung des Deckels unterhalb der Deckelebene 11 (vgl. Fig. 2) liegende und in der Bewegung voreilende - Erhöhung 9 auf eine von der Behälterschürze 3 bereitgestellte Anschlagfläche 10 frühzeitig auf, wodurch die Aufschwenkbewegung des Deckels 7 gebremst und dessen Anschlagen an den Behälterkorpus 2 verhindert wird. Durch die in die Deckelangeln 5 integrierte Rückschlagdämpfung liegt ein variables und sehr kostengünstiges System vor, da am Behälterkorpus 2 selbst keinerlei Änderungen vorgenommen werden müssen, so daß vorhandene, beliebige Behälter 1 auch nachträglich noch mit geräuschdämpfenden Deckeln ausgerüstet werden können.

## Patentansprüche

1. Behälter (1), insbesondere Mülltonne, der einen über Deckelangeln (5) an einer Scharnierung des Behälterkorpus (2) angelenkten, auf- und zuschwenkbaren geräuschgedämpften Deckel (7) aufweist,
**dadurch gekennzeichnet,**
**daß** die Deckelangeln (5) an ihrer außenliegenden, in Aufschwenkrichtung (8) dem Behälterkorpus (2) zugewandten Schmalseite mit einer Erhöhung (9) ausgebildet sind, der am Behälterkorpus (2) eine Anschlagfläche (10) zugeordnet ist.

2. Behälter nach Anspruch 1,
**dadurch gekennzeichnet,**
**daß** die Erhöhung (9) höckerartig ausgebildet ist und bei den Behälterkorpus (2) verschließenden Deckel (7) unterhalb der Deckelebene (11) liegt.

3. Behälter nach Anspruch 1 oder 2,
**dadurch gekennzeichnet,**
**daß** als Anschlagfläche (10) die Behälterschürze (3) dient.

## Claims

1. A container (1), especially a dust-bin which has a sound-proofed lid (7) which can pivot open and closed and is hinged to a hinge of the container body (2) via lid hinges (5),
**characterised in**
**that** the lid hinges (5) are constructed with an elevation (9) on their outer narrow side facing the container body (2) in the open pivoting direction (8), which elevation is assigned a stop face (10) on the container body (2).

2. The container according to claim 1,
**characterised in**
**that** the elevation (9) is constructed as humped and lies below the plane of the lid (11) at the lid (7) which closes the container body (2).

3. The container according to claim 1 or claim 2,
**characterised in**
**that** the container apron (3) is used as the stop face (10).

## Revendications

1. Conteneur (1), notamment poubelle, qui présente un couvercle (7) amortisseur de bruit, pouvant pivoter à l'ouverture et à la fermeture, articulé par des gonds de couvercle (5) sur une charnière du corps du conteneur (2),
**caractérisé en ce que**
les gonds de couvercle (5) sont conformés sur leur côté étroit extérieur, tourné dans le sens de pivotement à l'ouverture (8) vers le corps du conteneur (2), avec une surélévation (9) à laquelle est associée sur le corps du conteneur (2) une surface de butée (10).

2. Conteneur suivant la revendication 1,
**caractérisé en ce que**
la surélévation (9) se présente sous forme d'une protubérance et se trouve, lorsque le couvercle (7) ferme le corps du conteneur (2), en dessous du plan du couvercle (11).

3. Conteneur suivant la revendication 1 ou 2,
**caractérisé en ce que**
le tablier du conteneur (3) sert de surface de butée (10).
